# FASCICULE DE BREVET EUROPEEN

(11) **EP 0 165 260 B1**
(45) Date de publication et mention de la délivrance du brevet: **27.07.1988**
(21) Numéro de dépôt: 84904141.3
(22) Date de dépôt: 21.11.1984
(51) Int. Cl.: G09F 9/37, G09F 13/34

(54) **DISPOSITIF D'AFFICHAGE LUMINEUX**
LEUCHTANZEIGEANORDNUNG
LUMINOUS DISPLAY DEVICE

(30) Priorité: 23.11.1983 FR 8318776
(43) Date de publication de la demande: 27.12.1985
(73) Titulaire: CETEHOR (CENTRE TECHNIQUE DE L'INDUSTRIE HORLOGERE), F-25003 BESANCON (FR)
(72) Inventeur: FOURNIER, Robert, F-25000 Besançon (FR); GASMANN, Roland, F-25660 Saône (FR)
(74) Mandataire: Nithardt, Roland
(86) Numéro de dépôt international: FR8400269
(87) Numéro de publication internationale: WO8502478

(56) Documents cités:
- EP-A- 0 082 975
- DE-A- 2 831 174
- FR-A- 2 517 445
- FR-A- 2 533 342
- US-A- 3 775 881
- US-A- 3 963 326

## Description

La présente invention concerne un dispositif d'affichage lumineux comprenant au moins un panneau frontal pourvu d'un réseau régulier d'ouvertures dont chacune est associée à une extrémité aval d'un conducteur de lumière et à un organe d'obturation respectif commandé par un électro-aimant, l'extrémité amont des conducteurs de lumière étant associée à une source de lumière, l'organe d'obturation étant pourvu d'un corps rigide qui porte ledit électro-aimant et une calotte opaque susceptible de pivoter autour d'un axe sensiblement perpendiculaire audit tronçon de conducteur de lumière, entre une première position dite position d'obturation et une seconde position dite position d'éclairement, cette calotte opaque étant liée à un aimant permanent bipolaire qui est mobile par rapport au corps sous l'effet d'excitations de l'électro-aimant selon des polarités alternées.

La demande de brevet FR-A- 2 517 545 décrit un positif de ce genre, dans lequel chaque calotte d'obturation (ou un organe équivalent en forme de volet pivotant) est maintenue de manière stable dans l'une ou l'autre de ses deux positions grâce à l'excitation continue, avec la polarité appropriée, de l'électro-aimant qui lui est associé. Ceci garantit la stabilité de l'organe d'obturation dans les deux positions, mais il en résulte une consommation élevée d'énergie électrique puisque tous les électro-aimants du dispositif doivent être alimentés en permanence.

Pour pallier cet inconvénient, on connaît d'autres dispositifs analogues dans lesquels la stabilité des volets d'obturation dans l'une de leurs deux positions est assurée par gravité. C'est le cas notamment dans un dispositif d'affichage lumineux décrit dans le DE-A-2 831 174, où chaque volet d'obturation est pourvu d'un aimant et entouré par une bobine qui, lorsqu'elle est excitée, soulève le volet et le maintient en position d'éclairement. Ainsi, ce dispositif consomme de l'énergie tant que certains volets restent ouverts. Par ailleurs, les volets ne sont plus stables en position d'obturation si le dispositif d'affichage est renversé ou simplement incliné suffisamment pour que la gravité ne puisse plus maintenir les volets en place.

La présente invention se propose de pallier cet inconvénient en réalisant un dispositif relativement économique qui permet un affichage lumineux, notamment de caractère alphanumérique, fixe, variable ou défilant en continu, et dans lequel les calottes d'obturation sont stables dans leurs deux positions même quand l'excitation de leur électro-aimant respectif a cessé.

Dans ce but, le dispositif selon l'invention est caractérisé en ce que ledit corps rigide de chaque organe d'obturation est pourvu d'un alésage axial dans lequel est engagé un tronçon adjacent à l'extrémité aval d'un conducteur de lumière, et en ce que l'électro-aimant comporte un stator en matériau à rémanence magnétique, qui conserve la polarité créée par la dernière excitation de l'électro-aimant, de sorte que son champ magnétique rémanent maintient stable la calotte aussi bien dans la position d'obturation que dans la position d'éclairement.

Dans une forme de réalisation préférée, l'aimant permanent est monté sur le corps de manière à pivoter autour du même axe que la calotte.

L'équipage mobile de l'organe d'obturation comportant ladite calotte opaque et ledit aimant permanent a de préférence une inertie inférieure à : 0,1 x 10-⁹ kg.m².

Les conducteurs de lumière comportent avantageusement chacun un tronçon d'extrémité aval, orienté vers une ouverture du panneau frontal et dont la section est inférieure à celle du tronçon d'extrémité amont, orienté vers la source de lumière. Les tronçons d'extrémité amont de ces conducteurs de lumière ont avantageusement une forme sensiblement tronconique, les tronçons d'extrémité aval ayant une forme sensiblement cylindrique. Toutefois, ces conducteurs de lumière peuvent avoir une forme conique ou tronconique sur toute leur longueur.

Les extrémités amont des conducteurs de lumière sont de préférence liées à une plaque de base conductrice de lumière, adjacente à la source de lumière.

Selon un mode de réalisation préféré, les conducteurs de lumière sont constitués par des pointes cylindriques, coniques ou tronconiques solidaires d'une plaque de base et dressées sensiblement perpendiculairement par rapport à une surface de cette plaque. Ces pointes et cette plaque sont de préférence réalisées en un bloc moulé en matière synthétique conductrice de la lumière.

La présente invention sera mieux comprise en référence à la description d'un exemple de réalisation et du dessin annexé dans lequel :
La fig. 1 représente une vue d'ensemble en perspective du dispositif d'affichage lumineux selon l'invention,
La fig. 2 représente une vue éclatée, en coupe transversale, du dispositif de la fig. 1,
La fig. 3 représente une vue partielle en perspective d'une forme de réalisation particulière des conducteurs de lumière du dispositif selon l'invention,
La fig. 4 représente une vue schématique en coupe d'une autre forme de réalisation des conducteurs de lumière et de leur agencement dans le dispositif selon l'invention.
La fig. 5 représente une vue illustrant schématiquement le principe de fonctionnement de l'organe d'obturation et,
La fig. 6 représente une vue en perspective d'une forme de réalisation préférée de l'organe d'obturation.

En référence à la fig. 1, le dispositif d'affichage lumineux 10 se présente sous la forme d'un boîtier pourvu d'un panneau frontal 11 comportant un réseau régulier d'ouvertures 12 qui peuvent ou non être éclairées individuellement par l'arrière de manière à permettre l'inscription de caractères alphanumériques disposés en lignes ou en colonnes dans le but d'afficher un message fixe, variable dans le temps ou défilant en continu. Cet affichage se fait grâce à une logique de commande (non représentée) qui peut être connectée à une console 13 pourvue d'un clavier 14 permettant l'introduction de données relatives au message à afficher.

En référence à la fig. 2, le boîtier du dispositif d'affichage 10 est par exemple constitué par une tôle pliée en forme de U dont la face frontale comporte une ouverture 15 destinée à recevoir une matrice 16 composée d'un ensemble d'alvéoles 17 prévus pour recevoir chacun un organe d'obturation 18. La face antérieure 19 de la matrice 16 est pourvue du réseau d'ouvertures 12 dont chacune est disposée sensiblement au centre de la surface constituant le fond d'un des alvéoles 17. Le panneau frontal 11 du dispositif d'affichage 10 est de préférence constitué par plusieurs faces antérieures 19 de plusieurs matrices 16 juxtaposées. Chacune de ces matrices comporte deux rebords de fixation 20 destinés à prendre appui entre les bords repliés 21 du boîtier du dispositif 10. Des ouvertures 22 sont ménagées à travers lesdits rebords de fixation 20 et les bords d'appui 21 du boîtier pour permettre l'assemblage de ces divers composants par exemple au moyen de vis 23.

Les organes d'obturation 18 sont montés sur une carte imprimée 24 dont les pistes conductrices du circuit imprimé sont raccordées individuellement aux connecteurs (non représentés) d'une barrette de raccordement 25.

Dans l'exemple représenté, les conducteurs de lumière 26 se composent d'un bloc unitaire réalisé de préférence par moulage à l'aide d'une matière translucide qui diffuse la lumière. Ce bloc se compose avantageusement d'une plaque de base 27 hérissée d'une série de pointes 28 dont chacune correspond à un organe d'obturation 18 et à une ouverture 12 du panneau frontal. Dans l'exemple représenté les pointes 28 se composent chacune d'un tronçon d'extrémité amont 29 de forme tronconique et d'un tronçon d'extrémité aval 30 de forme cylindrique.

L'éclairage des conducteurs de lumière 26 s'effectue par l'arrière à l'aide d'un module d'éclairage 31 composé essentiellement d'un tube fluorescent 32 et d'un réflecteur 33 montés respectivement sur deux embases 34 et un support 35 solidaire d'un boîtier 36.

Le module d'éclairage est de préférence logé dans un boîtier comportant des flasques latéraux 37 pouvant être couplés au boîtier du dispositif 10 au moyen d'encoches 38 dans lesquelles s'engagent des tétons 39 représentés en traits interrompus. De cette manière, le module d'éclairage peut être séparé aisément du reste du dispositif, par exemple pour permettre le remplacement d'un tube d'éclairage défectueux, du nettoyage du réflecteur etc...

Au moment du montage, les tronçons d'extrémités avals 30 des conducteurs de lumière seront engagés respectivement dans un alésage central de chaque organe d'obturation 18. Ces organes d'obturation associés respectivement aux conducteurs de lumière seront introduits dans les alvéoles 17 des matrices 16. La lumière engendrée par le tube fluorescent 32 est réfléchie par le réflecteur 33 et diffusée par la plaque de base 27 et transmise en direction des ouvertures 12 du panneau frontal par les pointes 28. En cours de fonctionnement, les ouvertures 12 peuvent être occultées individuellement au moyen des organes d'obturation 18 manipulés par une logique de commande.

La fig. 3 illustre une autre forme de réalisation des conducteurs de lumière. Dans cet exemple, les pointes 28' solidaires de la plaque de base 27' se présentent sous la forme de troncs de cônes dont la base qui constitue l'extrémité amont est orientée vers la source lumineuse constituée comme précédemment d'un tube fluorescent 32' et d'un réflecteur parabolique 33'.

La fig. 4 représente schématiquement une autre forme de réalisation des conducteurs de lumière qui se présentent sous la forme d'éléments individuels 40 composés chacun d'un tronçon d'extrémité aval 41 de section droite circulaire, carrée ou de forme quelconque, et d'un tronçon d'extrémité amont 42 de forme tronconique. La surface de la section de l'extrémité amont, c'est-à-dire celle qui est orientée vers la source de lumière est de préférence plus grande que la surface de la section de l'extrémité aval, afin que ladite extrémité amont recueille un maximum de lumière émise par la source lumineuse 43 et réfléchie par le réflecteur 44. La forme des sections droites des tronçons d'extrémité amont et aval peut être quelconque.

La fig. 5 représente schématiquement l'électro-aimant de commande de l'organe d'obturation. Cet organe d'obturation comporte de préférence une calotte sphérique 50 liée par une tige rigide 51 à un aimant permanent bipolaire 52 se présentant de préférence sous la forme d'un barreau aimanté. La calotte sphérique 50, la tige 51 et l'aimant bipolaire 52 constituent l'équipage mobile rotatif autour d'un axe 53. Cet axe est sensiblement perpendiculaire au tronçon d'extrémité aval 54 du conducteur de lumière. L'électro-aimant de commande se compose d'un stator 55 en forme de U portant un bobinage 56 destiné à engendrer un champ magnétique alterné qui détermine les deux positions stables de l'aimant permanent 52 et par conséquent de la calotte sphérique 50 qui lui est associée. Dans la position d'obturation représentée en traits pleins, la calotte sphérique 52 occulte une ouverture 12 du panneau frontal 11. Dans sa position 50' correspondant à la position 52' de l'aimant permanent, la calotte sphérique a basculé de manière à libérer le passage de la lumière émise par l'extrémité aval du tronçon de conducteur de lumière 54 de telle manière que l'ouverture correspondante 12 apparaisse comme un point lumineux.

Grâce à la faible inertie de l'équipage mobile, la commande de l'organe d'obturation peut s'effectuer à fréquence relativement élevée, égale ou supérieure à 24 cycles par seconde, ce qui permet, grâce à la persistance rétinienne, d'afficher des messages défilant en continu ou par intermittence sur le panneau frontal.

La fig. 6 représente une vue en perspective de l'organe d'obturation associé à chacun des conducteurs de lumière et à chacune des ouvertures du panneau frontal. Cet organe d'obturation se compose essentiellement d'un corps rigide 60 servant de support à l'électro-aimant pourvu d'un stator 61 en forme de U, d'un bobinage 62 monté sur l'une des branches du stator et d'un barreau aimanté 63 logé dans un manchon en matière synthétique 64 relié par un bras 65 à une calotte sphérique 66. Le corps de l'organe d'obturation 60 comporte deux bras 67 et 68 sur lesquels sont articulés autour d'un axe commun 69 d'une part le manchon 64 et d'autre part un bras 70 diamétralement opposé au bras 65 et portant également la calotte sphérique 66. L'axe 69 est sensiblement perpendiculaire à l'axe de l'alésage central 71 traversant le corps 60 et destiné à recevoir le tronçon d'extrémité aval (non représenté) du conducteur de lumière. Deux broches 72 et 73 maintenues par des supports appropriés 74 et 75 solidaires du corps 60 assurent le raccordement électrique de la bobine 62 de l'électro-aimant. La construction particulièrement compacte de l'organe d'obturation permet une implantation très-dense d'ouvertures, et par conséquent de points lumineux sur le panneau frontal du dispositif d'affichage.

Le mouvement de l'organe d'obturation, d'un quart de tour dans le sens horaire ou d'un quart de tour dans le sens antihoraire, est provoqué par l'action d'un champ magnétique à polarité alternée, créé dans les deux branches du stator en U, et agissant sur l'aimant bipolaire solidaire de l'organe d'obturation.

La particularité réside dans le fait que le matériau du stator en U est rémanent, c'est-à-dire qu'il garde, pendant un temps théoriquement infini, son aimantation, la polarité de celle-ci étant définie par le sens de la dernière impulsion électrique reçue par le bobinage.

Il se dégage de ceci, deux principaux avantages :

1. L'occulteur est bistable et ne nécessite aucune énergie extérieure de maintien dans l'un de ses deux états. Entre autres, il ne fait pas appel à la gravité, ce qui lui permet de fonctionner en toutes positions. La seule énergie dont il se sert est l'aimantation rémanente existant entre le stator et l'aimant.

Bien que la consommation instantanée puisse être relativement importante, de l'ordre de quelques centaines de milliampères,
- d'une part, la puissance moyenne consommée, à régime maximum d'oscillation, se situe en dessous de 100 milliwatts,
- d'autre part, la consommation est, bien entendu, nulle lorsqu'un message affiché est immobilisé.

2. L'occulteur peut fonctionner grâce à des impulsions de très courte durée, celles-ci pouvant être très inférieures au temps de réponse mécanique de l'organe d'obturation. L'effet de mémoire magnétique du stator permet à l'organe obturateur de prendre sa position bien après la fin de l'impulsion de commande. Ainsi, même si, par une action extérieure, on bloque l'organe obturateur dans sa position initiale, et qu'on le relâche longtemps après l'impulsion, celui-ci retrouvera de lui-même sa position finale.

## Revendications

1. Dispositif d'affichage lumineux comprenant au moins un panneau frontal (11) pourvu d'un réseau régulier d'ouvertures (12) dont chacune est associée à une extrémité aval d'un conducteur de lumière et à un organe d'obturation respectif (18) commandé par un électro-aimant, l'extrémité amont des conducteurs de lumière étant associée à une source de lumière (32, 43), l'organe d'obturation étant pourvu d'un corps rigide (60) qui porte ledit électro-aimant (55, 56 ; 61, 62) et une calotte opaque (50, 66) susceptible de pivoter autour d'un axe (53, 69) sensiblement perpendiculaire audit tronçon de conducteur de lumière, entre une première position dite position d'obturation et une seconde position dite position d'éclairement, cette calotte opaque étant liée à un aimant permanent bipolaire (52, 63) qui est mobile par rapport au corps sous l'effet d'excitations de l'électro-aimant selon des polarités alternées, caractérisé en ce que ledit corps rigide est pourvu d'un alésage axial (71) dans lequel est engagé un tronçon adjacent à l'extrémité aval d'un conducteur de lumière et en ce que l'électro-aimant (55, 56 ; 61, 62) comporte un stator (55, 61) en matériau à rémanence magnétique, qui conserve la polarité créée par la dernière excitation de l'électro-aimant, de sorte que son champ magnétique rémanent maintient stable la calotte aussi bien dans la position d'obturation (50) que dans la position d'éclairement (50').

2. Dispositif selon la revendication 1, caractérisé en ce que l'aimant permanent (52, 63) est monté sur le corps de manière à pivoter autour du même axe (53, 69) que la calotte.

3. Dispositif selon la revendication 2, caractérisé en ce que l'équipage mobile de l'organe d'obturation comportant la calotte opaque (66) et l'aimant permanent (63) a une inertie inférieure à : 0,1 x 10-⁹ kg.m^{2.}

4. Dispositif selon la revendication 1, caractérisé en ce que les conducteurs de lumière comportent chacun un tronçon d'extrémité aval (30, 41) orienté vers une ouverture du panneau frontal et dont la section est inférieure à celle du tronçon d'extrémité amont (29, 42), orientée vers la source de lumière (32, 43).

5. Dispositif selon la revendication 4, caractérisé en ce qu'au moins les tronçons d'extrémité amont (29, 42) ont une forme sensiblement tronconique, les tronçons d'extrémité aval (30, 41) ayant une forme sensiblement cylindrique.

6. Dispositif selon la revendication 4, caractérisé en ce que les extrémités amont (29) sont liées à une plaque de base (27) conductrice de lumière, adjacente à la source de lumière (32).

7. Dispositif selon la revendication 6, caractérisé en ce que les conducteurs de lumière sont constitués par des pointes cylindriques, coniques ou tronconiques (28, 28') solidaires d'une plaque de base (27, 27') et dressées sensiblement perpendiculairement par rapport à une surface de cette plaque.

8. Dispositif selon la revendication 7, caractérisé en ce que les conducteurs de lumière se composant desdites pointes et de ladite plaque de base sont réalisés en un bloc unitaire moulé en matière synthétique conductrice de la lumière.

## Claims

1. Luminous display appliance comprising at least one frontal panel (11) equipped with a regular network of apertures (12), each of which is joined to an upper end of a light conductor and to a respective blanking part (18) controlled by an electro-magnet, the lower end of the light conductors being joined to a light source (32, 43), the blanking part being equipped with a rigid body (60) bearing said electro-magnet (55,56 ; 61,62) and an opaque cap (50, 66) capable of pivoting around an axis (53, 69) substantially perpendicular to said light conductor section, between a first position called the blanking position and a second position called the illumination position, this opaque cap being connected to a permanent bipolar magnet (52, 63) which is mobile with respect to the body under the effect of excitations by the electro-magnet according to the alternating polarities, characterised in that said rigid body is equipped with an axial bore (71) in which is engaged a section adjacent to the upper end of a light conductor and in that the electro-magnet (55,56 ; 61,62) comprises a stator (55, 61) made of a material having residual magnetism, which conserves the polarity created by the last excitation of the electro-magnet, so that its residual magnetic field keeps the cap stable both in the blanking position (50) and in the illumination position (50').

2. Appliance according to Claim 1, characterised in that the permanent magnet (52, 63) is mounted on the body so that it can pivot around the same axis (53, 69) as the cap.

3. Appliance according to Claim 2, characterised in that the moving contact of the blanking part comprising the opaque cap (66) has an inertia less than : 0.1 x 10.⁹ kg.ₘ².

4. Appliance according to Claim 1, characterised in that the light conductors each comprise an upper end section (30, 41) oriented towards an aperture in the front panel and the section of which is less than that of the lower end section (29, 42) oriented towards the light source (32, 43).

5. Appliance according to Claim 4, characterised in that at least the lower end sections (29, 42) have a substantially truncated shape, the upper end sections (30, 41) having a substantially cylindrical shape.

6. Appliance according to Claim 4, characterised in that the lower end sections (29) are connected to a base plate (27) conducting light, adjacent to the light source (32).

7. Appliance according to Claim 6, characterised in that the light conductors are formed by cylindrical, conical or truncated points (28, 28') integral with a base plate (27, 27') and arranged substantially perpendicular with respect to a surface of this plate.

8. Appliance according to Claim 7, characterised in that the light conductors comprising said points and said base plate are made of a single unit moulded from synthetic material which conducts light.

## Patentansprüche

1. Leuchtanzeigevorrichtung, bestehend aus mindestens einer Frontplatte (11), die mit einer gleichmäßigen Anzahl von Öffnungen (12) ausgestaltet ist, die jeweils mit dem unteren Ende eines Lichtkanals verbunden sind, der mit einem Verschlußorgan (18) das mittels Elektromagnet betätigt wird, ausgestattet ist, wobei das obere Ende des Lichtkanals mit einer Lichtquelle (32,43) verbunden ist, wobei das Verschlußorgan aus einem starren Körper (60) besteht, der den genannten Elektromagneten (61,62,63) sowie eine undurchsichtige Kappe trägt, fähig, sich um eine senkrechte Achse in dem genannten Teilstück des Lichtkanals zwischen einer ersten Position, genannt Verschlußposition, und einer zweiten Position, genannt Leuchtposition, zu drehen, wobei diese undurchsichtige Kappe mit einem zweipoligen Dauermagneten (52,63) verbunden ist, welcher bei Erregung des Elektromagneten unter Beachtung der wechselnden Polarität zum Körper beweglich ist, dadurch gekennzeichnet, daß der genannte starre Körper mit einer axialen Bohrung (71) ausgestattet ist, in der ein Teilstück an das untere Ende eines Lichtkanals angrenzt, und daß der Elektromagnet (55,56 ; 61,62) einen Stator (55,61) aus remanent magnetischem Material trägt, der die Polarität, die durch die letzte Erregung des Elektromagneten erzeugt wurde, beibehält, derart, daß sein remanentes Magnetfeld die Kappe ebensogut in der Verschlußposition (50) als auch in der Leuchtposition (50') beständig hält.

2. Vorrichtung gemäß Anspruch 1, dadurch gekennzeichnet, daß der Dauermagnet (52,63) derart auf dem Körper montiert ist, daß er sich um die gleiche Achse (53,69) dreht wie die Kappe.

3. Vorrichtung gemäß Anspruch 2, dadurch gekennzeichnet, daß die mobile Ausstattung des Verschlußorgans bestehend aus der undurchsichtigen Kappe (66) und dem Dauermagneten (63) ein Trägheitsmoment aufweist, das kleiner als 0,1 x 10-⁹ kgm² ist.

4. Vorrichtung gemäß Anspruch 1, dadurch gekennzeichnet, daß die Lichtleiter am unteren Ende jeweils ein Teilstück (30,41) aufweisen, das gegen eine Öffnung einer Frontplatte gerichtet ist, wobei dieser Abschnitt kleiner ist als das Teilstück am oberen Ende (29,42), das gegen die Lichtquelle (32,43) gerichtet ist.

5. Vorrichtung gemäß Anspruch 4, dadurch gekennzeichnet, daß mindestens die Teilstücke am oberen Ende (29,42) eine kegelstumpfförmige Form aufweisen, während die Teilstücke am unteren Ende (30,41) zylindrisch sind.

6. Vorrichtung gemäß Anspruch 4, dadurch gekennzeichnet, daß die oberen Enden (29) mit einer Basisplatte (27) verbunden sind, die als Lichtleiter an die Lichtquelle (32) angrenzt.

7. Vorrichtung gemäß Anspruch 6, dadurch gekennzeichnet, daß die Lichtleiter zylindrische, konische oder kegelstumpfförmige Spitzen (28,28') bilden, die fest mit einer Basisplatte (27,27') verbunden sind und genau senkrecht auf der Oberfläche derselben stehen.

8. Vorrichtung gemäß Anspruch 7, dadurch gekennzeichnet, daß sich die Lichtleiter aus den genannten Spitzen und der genannten Basisplatte zusammensetzen und aus einem einzigen gegossenen Block bestehen, der aus lichtleitendem synthetischem Material hergestellt ist.
